# EUROPÄISCHE PATENTSCHRIFT

(11) **EP 0 675 933 B1**
(45) Veröffentlichungstag und Bekanntmachung des Hinweises auf die Patenterteilung: **03.09.1997**
(21) Anmeldenummer: 94902749.4
(22) Anmeldetag: 10.12.1993
(51) Int. Cl.: C09K 3/22, C11D 3/382, C11D 7/44

(54) **KEHRMEHL**
SWEEPING POWDER
POUDRE DE BALAYAGE

(30) Priorität: 22.12.1992 DE 4243474
(43) Veröffentlichungstag der Anmeldung: 11.10.1995
(73) Patentinhaber: Henkel-Ecolab GmbH & Co. OHG, 40554 Düsseldorf (DE)
(72) Erfinder: SKODELL, Birgit, D-40889 Düsseldorf (DE); OSBERGHAUS, Rainer, D-40593 Düsseldorf (DE); ROGMANN, Karl-Heinz, D-40880 Ratingen (DE); FAUBEL, Heiko, D-42929 Wermelskirchen (DE); BOSSEK, Harald, D-40547 Düsseldorf (DE)
(74) Vertreter: Wilk, Hans-Christof, Dr.
(86) Internationale Anmeldenummer: EP9303489
(87) Internationale Veröffentlichungsnummer: WO9414916

(56) Entgegenhaltungen:
- EP-A- 0 178 566
- EP-A- 0 187 257
- WO-A-89/12673
- FR-A- 544 437
- FR-A- 547 638
- FR-A- 690 323
- FR-A- 796 186
- FR-A- 2 233 810
- FR-A- 2 428 070

## Beschreibung

Die vorliegende Erfindung betrifft streubare Hilfsmittel, die bei der manuellen Reinigung größerer Flächen mit Hilfe von Besen eingesetzt werden. Derartige Mittel werden auch als Kehrspäne oder Kehrmehle bezeichnet.

Um zu verhindern, daß beim Kehren trockener Flächen Staub aufgewirbelt wird, streut man vor dem Kehren sogenannte Kehrmehle auf den Boden. Es handelt sich um körnige Produkte, die aus einem saugfähigen Trägerstoff, meist Sägespänen, und einer daran adsorbierten Mischung von Wasser und pflegenden oder reinigenden Wirkstoffen bestehen. Die leicht klebrigen Mehle werden beim Kehren vor dem Besen hergeschoben und binden den Staub, bevor er in die Luft aufgewirbelt werden kann. Gleichzeitig wird beim Transport über die Fläche ein Teil der in den Kehrmehlen enthaltenen Wirkstoffe an die Oberfläche abgegeben, so daß neben der Staubbindung auch eine gewisse Pflegewirkung erreicht wird. Je nach Art der zu reinigenden Flächen werden unterschiedliche Wirkstoffe in die Kehrmehle eingearbeitet: So eignen sich beispielsweise Kehrmehle mit einem Gehalt an Mineralöl vor allem für Zementfußböden; Kehrmehle, die eine Lösung von Wachs in organischen Lösungsmitteln enthalten, sind besonders für Holz, Steinholz und Linoleumbeläge geeignet, während sich Kehrmehle, die Wachs als wäßrige Emulsion enthalten, nahezu universell anwendbar sind. Während die staubbindende Wirkung der Kehrmehle in fast allen Fällen ausreicht, ist die Abgabe von Wirkstoffen an die Fußböden häufig ungleichmäßig. Vor allem dann, wenn die ungleichmäßige Verteilung der Pflegestoffe auch optisch wahrgenommen werden kann, wird diese Erscheinung als Mangel angesehen. Hier eine Abhilfe zu schaffen, war eine der Aufgaben der vorliegenden Erfindung.

Es wurde gefunden, daß der vorstehend beschriebene Mangel durch die Einarbeitung bestimmter organischer Lösungsmittel in die Kehrmehle weitgehend gemindert werden kann.

Gegenstand der Erfindung ist ein Kehrmehl auf Basis von Sägespänen, die mit einer Mischung aus Wasser und einem oder mehreren Wirkstoffen getränkt sind, das zusätzlich einen Alkohol aus der Gruppe Benzylalkohol, 2-Phenylethanol, 2-Phenoxyethanol, Methyldiglykol, Ethyldiglykol, Propyldiglykol, Butyldiglykol und deren Mischungen enthält.

Überraschenderweise wird durch den Zusatz der erfindungsgemäß verwendeten Alkohole, weitgehend unabhängig von den sonstigen Wirkstoffen der Kehrmehle, eine leichtere Verteilbarkeit und Streubarkeit sowie eine wesentlich gleichmäßigere Abgabe der Wirkstoffe an den Boden erreicht als bei herkömmlichen Mitteln. In vielen Fällen wurde außerdem auch eine höhere Reinigungsleistung bei den erfindungsgemäßen Mitteln beobachtet. Schließlich konnte auch festgestellt werden, daß insbesondere bei Verwendung der Diethylenglykolmonoalkylether die Kehrmehle stabil gegen mikrobiellen Befall während der Lagerung sind, so daß auf den Zusatz herkömmlicher Konservierungsmittel verzichtet werden kann.

Es folgt eine Beschreibung der einzelnen Inhaltsstoffe der erfindungsgemäßen Mittel.

Als Trägermaterial werden in den erfindungsgemäßen Kehrmehlen in erster Linie Sägespäne eingesetzt. Sie können als einziges Trägermaterial oder aber zusammen mit weiteren Trägermaterialien, beispielsweise feinem Sand, verwendet werden. Die Korngröße des Sägemehls wird vorzugsweise so gewählt, daß nach Siebanalyse zwischen 10 und 70 Gew.-% des Materials eine Korngröße zwischen 0,315 und 0,8 mm aufweisen. Der Gehalt an Sägespänen in den Mitteln beträgt vorzugsweise 20 bis 80 Gew.-%, insbesondere 20 bis 50 Gew.-%. Andere Trägermaterialien können daneben in Mengen bis zu 50 Gew.-%, vorzugsweise zwischen 1 und 20 Gew.-% eingesetzt werden.

Die in dem erfindungsgemäßen Mittel eingesetzten Wirkstoffe stammen vorzugsweise aus der Gruppe Mineralöl, Wachs, Tensid und Mischungen dieser Stoffe.

Bei den Mineralölen handelt es sich in der Regel um hochsiedende Fraktionen aus der Erdöldestillation, die auch als Paraffinöle bezeichnet werden. Die Siedebereiche liegen oberhalb von etwa 280 °C, vorzugsweise oberhalb von 300 °C.

Als Wachse kommen in erster Linie synthetische und teilsynthetische Wachse in Betracht. Besonders geeignet sind Kohlenwasserstoffwachse (Paraffinwachse) und Montanwachse. Selbstverständlich können aber auch alle anderen gebräuchlichen Wachse, wie Polyethylenwachse, oxidierte Polyethylenwachse, mikrokristalline Paraffinwachse und natürlich vorkommende Waschse eingesetzt werden.

Die Wachse können in die Kehrmehle in Form einer Dispersion in Wasser, die mit Hilfe üblicher Wachsemulgatoren hergestellt werden kann, oder als Lösung in hydrophoben Lösungsmitteln eingearbeitet werden. Hydrophobe Lösungsmittel sind solche, die sich in Wasser praktisch nicht lösen, aber ein gutes Lösevermögen für Wachse besitzen. Bevorzugt werden Benzinfraktionen mit Siedepunkten zwischen 100 und 250 °C, vorzugsweise 150 bis 200 °C, die beispielsweise als Testbenzin oder Kristallöl gehandelt werden. Besonders bevorzugt werden aromatenfreie Benzine. Diese Lösungsmittel können bis zu 50 Gew.-% des fertigen Kehrmehls ausmachen, vorzugsweise liegt der Anteil zwischen 1 und 25 Gew.-%.

Als Tenside eignen sich für die erfindungsgemäßen Mittel neben üblichen Seifen insbesondere synthetische Tenside aus den Klassen der anionischen und der nichtionischen Tenside. Beispiele besonders geeigneter Tenside sind Natriumalkansulfonate und ethoxylierte Fettalkohole.

Die vorstehend genannten Wirkstoffe sind in den Kehrmehlen in Mengen von wenigstens 1 Gew.-% enthalten. Die Obergrenze ihres Gehalts liegt im Falle der Mineralöle bei 50 Gew.-%, vorzugsweise ist diese Wirkstoffgruppe in einer Menge zwischen 10 und 25 Gew.-% enthalten. Für Wachse und Tenside liegt die Obergrenze vorzugsweise bei jeweils 25 Gew.-%. Besonders bevorzugt werden für diese beiden Wirkstoffklassen Gehalte zwischen 2 und 8 Gew.-%.

Als kennzeichnenden Bestandteil enthalten die erfindungsgemäßen Kehrmehle bestimmte Alkohole. Es handelt sich dabei um die aromatischen Alkohole Benzylalkohol, 2-Phenylethanol und 2-Phenoxyethanol sowie um die Etheralkohole aus der Gruppe der Diethylenglykolmonoalkylether mit 1 bis 4 C-Atomen im Alkylteil. Von den letzteren werden Methyldiglykol, Ethyldiglykol und n-Butyldiglykol besonders bevorzugt. Die vorstehend genannten Alkohole können in den Mitteln einzeln aber auch als Gemisch mehrerer dieser Alkohole enthalten sein. Als Mindestgehalt für eine merkliche Wirkung sind etwa 1 Gew.-% anzusehen. Die Obergrenze des Gehalts wird nicht zuletzt durch den Preis dieser Alkohole bestimmt und liegt im allgemeinen nicht über 11 Gew.-%. Vorzugsweise werden die Alkohole in Mengen zwischen 2 und 8 Gew.-% in den Mitteln verwendet.

Je nach Art der verwendeten Wirkstoffe enthalten die Kehrmehle mehr oder weniger Wasser. Der Gehalt kann, solange die Streufähigkeit der Mittel gewährleistet ist, in weiten Grenzen frei gewählt werden, liegt in den meisten Fällen aber zwischen etwa 35 und etwa 75 Gew.-%.

Neben den bereits genannten Inhaltsstoffen können in den Mitteln weitere Wirk- und Zusatzstoffe enthalten sein. Hier sind in erster Linie Farbstoffe zur Kennzeichnung des Kehrmehltyps und, soweit nötig, Konservierungsmittel zu nennen. Daneben sind Parfümöle, sowie, in Einzelfällen, filmbildende Polymere und Netzharze zu erwähnen. Der Gehalt an derartigen Hilfs- und Zusatzstoffen liegt im allgemeinen nicht über 10 Gew.-%, meist erheblich darunter.

Im folgenden sind eine Reihe von typischen Rahmenrezepturen für erfindungsgemäße Kehrmehle angegeben. Die erfindungsgemäß enthaltenen Alkohole aus der Gruppe Benzylakohol, 2-Phenylethanol, 2-Phenoxyethanol, Methyldiglykol, Ethyldiglykol, Propyldiglykol, Butyldiglykol und deren Mischungen sind dabei der Einfachheit halber als "wirksame Alkohole" bezeichnet worden.

| Kehrmehl auf Basis von Wachs | |
|---|---|
| Sägespäne | 20 bis 80 Gew.-% |
| Wachse | 1 bis 25 Gew.-% |
| hydrophobe Lösungsmittel | 0 bis 50 Gew.-% |
| Wachsemulgator | 0 bis 3 Gew.-% |
| wirksame Alkohole | 1 bis 11 Gew.-% |
| filmbildende Polymere | 0 bis 10 Gew.-% |
| Netzharze | 0 bis 10 Gew.-% |
| Konservierungsmittel | 0 bis 10 Gew.-% |
| Farbstoffe | 0 bis 1 Gew.-% |
| Parfümöle | 0 bis 2 Gew.-% |
| Wasser und weitere Hilfsstoffe | zu 100 Gew.-% |

| Kehrmehl auf Basis Tensid | |
|---|---|
| Sägespäne | 20 bis 80 Gew.-% |
| feiner Quarzsand | 1 bis 50 Gew.-% |
| synthetische Tenside | 1 bis 25 Gew.-% |
| wirksame Alkohole | 1 bis 11 Gew.-% |
| Seife | 1 bis 20 Gew.-% |
| Konservierungsmittel | 0 bis 10 Gew.-% |
| Farbstoffe | 0 bis 1 Gew.-% |
| Parfümöle | 0 bis 2 Gew.-% |
| Wasser und weitere Hilfsstoffe | zu 100 Gew.-% |

Die Herstellung der erfindungsgemäßen Kehrmehle kann im einfachsten Falle durch gleichzeitiges Vermischen aller Komponenten in geeigneten Trockenmischaggregaten erfolgen. In Einzelfällen kann es allerdings zweckmäßiger sein, die Wachse vor dem Einmischen zunächst im Lösungsmittel aufzulösen oder mit Wasser zu einer Dispersion zu verarbeiten und sie in dieser Form in das Mischaggregat einzuführen.

### Beispiele

### Kehrmehle auf Basis Mineralöl

Durch Vermischen der in Tabelle 1 angegebenen Komponenten wurden die Kehrmehle 1 bis 5 hergestellt. Die Gehalte sind in der Tabelle, wie auch in den folgenden Beispielen, soweit nichts anderes angegeben wird, als Gewichtsprozent aufgeführt und immer auf den Wirkstoffgehalt der Rohstoffe bezogen.

**Tabelle 1**

| Beispiel | 1 | 2 | 3 | 4 | 5 |
|---|---|---|---|---|---|
| Glyoxal | 0,3 | - | - | - | - |
| Sägemehl (Fichte) | 25,0 | 25,0 | 25,0 | 25,0 | 25,0 |
| Quarzsand | 20,0 | 20,0 | 20,0 | 20,0 | 20,0 |
| Weißöl (Flammpunkt 155 °C) | 4,0 | 4,0 | 4,0 | 4,0 | 4,0 |
| Farbstoff | 0,2 | 0,2 | 0,2 | 0,2 | 0,2 |
| Parfüm | 0,1 | 0,1 | 0,1 | 0,1 | 0,1 |
| Diethylenglykol-mono-n-butylether | - | 10,0 | - | - | - |
| 2-Phenoxyethanol | - | - | 2,0 | - | - |
| 2-Phenylethanol | - | - | - | 1,00 | - |
| Benzylalkohol | - | - | - | - | 1,0 |
| Wasser | zu 100 | zu 100 | zu 100 | zu 100 | zu 100 |

Sowohl vom Vergleichsbeispiel 1 als auch von den erfindungsgemäßen Beispielen 2 bis 4 wurden Pflegeeffekt und Reinigungsleistung nach folgenden Verfahren bestimmt:

### Prüfung der Streufähigkeit

Für die Anwendung von Kehrmehlen ist eine klumpenfreie Streufähigkeit wichtig. Das Produkt wird dazu manuell auf den Boden verteilt und visuell beurteilt. Spätestens beim Kehren sollten vorhandene Produktklumpen auseinanderfallen.
0 keine Klumpenbildung, Produkt ist fein verteilbar
1 wenig Klumpen, die beim Kehren sofort auseinanderfallen
2 Klumpenbildung; die Klumpen fallen beim Kehren überwiegend auseinander
3 starke Klumpenbildung; die Klumpen fallen beim Kehren zu ca. 50 % auseinander
4 sehr starke Klumpenbildung; die Klumpen fallen auch beim Kehren nicht auseinander

### Prüfung des Pflegeeffekts

Um für den Labortest einen schnellen Filmaufbau zu erreichen, wurde ein unbeschichteter, dunkler Fußbodenbelag sehr dicht mit Kehrmehl bestreut und dieses manuell leicht verrieben. Dann wurde das Kehrmehl abgekehrt und der verbliebene Rückstand mit einen unbehandelten Belagstück verglichen. Bei wachshaltigen Kehrmehlen wird zusätzlich der entstandene Pflegefilm mit dem Handblocker poliert und das Polierverhalten geprüft. Die Beurteilung erfolgt nach folgender Skala:
0 gleichmäßiger, ggf. leicht polierbarer Rückstand
1 sichtbarer, ggf. polierbarer Rückstand
2 sichtbarer, aber ungleichmäßiger Rückstand
3 geringer, aber ungleichmäßiger Rückstand
4 kein Rückstand

Aus den Ergebnissen in Tabelle 2 wird das bessere Ergebnis mit den erfindungsgemäßen Mitteln deutlich

**Tabelle 2**

| Beispiel | 1 | 2 | 3 | 4 | 5 |
|---|---|---|---|---|---|
| Pflegeeffekt | 2 | 0 | 0 | 0 | 0 |
| Streufähigkeit | 2 | 0 | 0 | 0 | 0 |

### Kehrmehle auf Basis Wachs/Lösungsmittel

Bei der Herstellung dieser Kehrmehle wurden zunächst die Wachse in Benzin gelöst, und dann in dieser Form mit den übrigen Komponenten vermischt. Tabelle 3 gibt die Zusammensetzung der Produkte wieder.

**Tabelle 3**

| Beispiel | 6 | 7 | 8 | 9 | 10 |
|---|---|---|---|---|---|
| Glyoxal | 0,3 | - | - | - | - |
| Sägemehl | 34,0 | 34,0 | 34,0 | 34,0 | 34,0 |
| Kohlenwasserstoffwachs (Tropfpunkt 75 °C) | 0,1 | 0,1 | 0,1 | 0,1 | 0,1 |
| Paraffin (Tropfpunkt 54 °C) | 3,5 | 3,5 | 3,5 | 3,5 | 3,5 |
| Kristallöl (Siedebereich 145 -200 °C) | 12 | 12 | 12 | 12 | 12 |
| Farbstoff | 0,2 | 0,2 | 0,2 | 0,2 | 0,2 |
| Parfüm | 0,1 | 0,1 | 0,1 | 0,1 | 0,1 |
| Diethylenglykol-mono-n-butylether | - | 10,0 | - | - | - |
| 2-Phenoxyethanol | - | - | 2,0 | - | - |
| 2-Phenylethanol | - | - | - | 1,0 | - |
| Benzylakohol | - | - | - | - | 1,0 |
| Wasser | zu 100 | zu 100 | zu 100 | zu 100 | zu 100 |

Die Prüfung erfolgte wie bei den Beispielen 1 bis 5 und lieferte die in Tabelle 4 aufgeführten Ergebnisse. Auch hier wirkt sich der erfindungsgemäße Alkoholzusatz in den Mitteln 7 bis 10 deutlich vorteilhaft aus.

**Tabelle 4**

| Beispiel | 6 | 7 | 8 | 9 | 10 |
|---|---|---|---|---|---|
| Pflegeeffekt | 2 | 0 | 0 | 0 | 0 |
| Streufähigkeit | 2 | 0 | 0 | 0 | 0 |

### Kehrmehle auf Basis einer Wachsemulsion

Bei den folgenden Beispielen wurde zunächst auf üblichem Wege mit Hilfe von Amin und Wachsemulgator eine 24 %ige Emulsion der Wachse in Wasser hergestellt und diese dann mit den übrigen Bestandteilen der Mittel vermischt. Die genaue Zusammensetzung der Produkte enthält Tabelle 5.

**Tabelle 5**

| Beispiel | 11 | 12 | 13 | 14 | 15 |
|---|---|---|---|---|---|
| Na-Benzoat | 0,01 | - | - | - | - |
| Chloracetamid | 0,02 | - | - | - | - |
| Glyoxal | 0,3 | - | - | - | - |
| teilverseiftes Montanwachs (Tropfpunkt 105 °C) | 1,0 | 1,0 | 1,0 | 1,0 | 1,0 |
| Montanwachs (Tropfpunkt 82 °C) | 1,0 | 1,0 | 1,0 | 1,0 | 1,0 |
| Kohlenwasserstoffwachs (Tropfpunkt 62 °C) | 1,0 | 1,0 | 1,0 | 1,0 | 1,0 |
| Oleylcetylalkohol + 23 EO | 0,2 | 0,2 | 0,2 | 0,2 | 0,2 |
| Diethylethanolamin | 0,05 | 0,05 | 0,05 | 0,05 | 0,05 |
| Sägemehl | 25 | 25 | 25 | 25 | 25 |
| Quarzsand | 20 | 20 | 20 | 20 | 20 |
| Farbstoff | 0,2 | 0,2 | 0,2 | 0,2 | 0,2 |
| Parfüm | 0,1 | 0,1 | 0,1 | 0,1 | 0,1 |
| Diethylenglykol-mono-n-butylether | - | 10,0 | - | - | - |
| Phenoxyethanol | - | - | 3,0 | - | - |
| Phenylethanol | - | - | - | 2,0 | - |
| Benzylalkohol | - | - | - | - | 3,0 |
| Wasser | zu 100 | zu 100 | zu 100 | zu 100 | zu 100 |

Die Prüfung der Kehlmehle erfolgte wie in den Beispielen 1 bis 5. Tabelle 6 gibt die Ergebnisse wieder. Auch in diesen Fällen sind die erfindungsgemäßen Mittel 12 bis 15 dem Vergleichsbeispiel überlegen.

**Tabelle 6**

| Beispiele | 11 | 12 | 13 | 14 | 15 |
|---|---|---|---|---|---|
| Pflegeeffekt | 2 | 0 | 0 | 0 | 0 |
| Streufähigkeit | 2 | 0 | 0 | 0 | 0 |

## Patentansprüche

1. Kehrmehl auf Basis von Sägespänen, die mit einer Mischung aus Wasser und einem oder mehreren Wirkstoffen getränkt sind, dadurch gekennzeichnet, daß es zusätzlich einen Alkohol aus der Gruppe Benzylalkohol, 2-Phenylethanol, 2-Phenoxyethanol, Methyldiglykol, Ethyldiglykol, Propyldiglykol, Butyldiglykol und deren Mischungen enthält.

2. Kehrmehl nach Anspruch 1, bei dem der Wirkstoff ausgewählt ist aus der Gruppe Mineralöl, Wachs, Tensid und deren Mischungen.

3. Kehrmehl nach einem der Ansprüche 1 oder 2, bei dem der Gehalt an Alkohol aus der Gruppe Benzylalkohol, 2-Phenylethanol, 2-Phenoxyethanol, Methyldiglykol, Ethyldiglykol, Propyldiglykol, Butyldiglykol und deren Mischungen 1 bis 11 Gew.-%, vorzugsweise 2 bis 8 Gew.-% beträgt.

4. Kehrmehl nach einem der Ansprüche 1 bis 3, enthaltend
| | |
|---|---|
| 20 bis 80 Gew.-% | Sägespäne, |
| 1 bis 50 Gew.-% | Mineralöl, |
| 1 bis 11 Gew.-% | Alkohol aus der Gruppe Benzylalkohol, 2-Phenylethanol, 2-Phenoxyethanol, Methyldiglykol, Ethyldiglykol, Propyldiglykol, Butyldiglykol und deren Mischungen. |

5. Kehrmehl nach einem der Ansprüche 1 bis 3, enthaltend
| | |
|---|---|
| 20 bis 80 Gew.-% | Sagespäne, |
| 1 bis 25 Gew.-% | Wachs, |
| 0 bis 50 Gew.-% | hydrophobes Lösungsmittel, |
| 0 bis 3 Gew.-% | Wachsemulgator, |
| 1 bis 11 Gew.-% | Alkohol aus der Gruppe Benzylalkohol, 2-Phenylethanol, 2-Phenoxyethanol, Methyldiglykol, Ethyldiglykol, Propyldiglykol, Butyldiglykol und deren Mischungen. |

6. Kehrmehl nach einem der Ansprüche 1 bis 3, enthaltend
| | |
|---|---|
| 20 bis 80 Gew.-% | Sägespäne, |
| 1 bis 50 Gew.-% | Sand, |
| 1 bis 25 Gew.-% | Tensid |
| 1 bis 11 Gew.-% | Alkohol aus der Gruppe Benzylalkohol, 2-Phenylethanol, 2-Phenoxyethanol, Methyldiglykol, Ethyldiglykol, Propyldiglykol, Butyldiglykol und deren Mischungen. |

## Claims

1. A powder-form sweeping aid based on sawdust impregnated with a mixture of water and one or more active substances, characterized in that it additionally contains an alcohol from the group consisting of benzyl alcohol, 2-phenyl ethanol, 2-phenoxy ethanol, methyl diglycol, ethyl diglycol, propyl diglycol, butyl diglycol and mixtures thereof.

2. A powder-form sweeping aid as claimed in claim 1, in which the active substance is selected from the group consisting of mineral oil, wax, surfactant and mixtures thereof.

3. A powder-form sweeping aid as claimed in claim 1 or 2, in which the content of alcohol from the group consisting of benzyl alcohol, 2-phenyl ethanol, 2-phenoxy ethanol, methyl diglycol, ethyl diglycol, propyl diglycol, butyl diglycol and mixtures thereof is 1 to 11 % by weight and preferably 2 to 8% by weight.

4. A powder-form sweeping aid as claimed in any of claims 1 to 3 containing
| | |
|---|---|
| 20 to 80% by weight of | sawdust, |
| 1 to 50% by weight of | mineral oil, |
| 1 to 11 % by weight of | alcohol from the group consisting of benzyl alcohol, 2-phenyl ethanol, 2-phenoxy ethanol, methyl diglycol, ethyl diglycol, propyl diglycol, butyl diglycol and mixtures thereof. |

5. A powder-form sweeping aid as claimed in any of claims 1 to 3 containing

6. A powder-form sweeping aid as claimed in any of claims 1 to 3 containing
| | |
|---|---|
| 20 to 80% by weight of | sawdust, |
| 1 to 50% by weight of | sand, |
| 1 to 25% by weight of | surfactant, |
| 1 to 11% by weight of | alcohol from the group consisting of benzyl alcohol, 2-phenyl ethanol, 2-phenoxy ethanol, methyl diglycol, ethyl diglycol, propyl diglycol, butyl diglycol and mixtures thereof. |

## Revendications

1. Poudre de balayage à base de sciure de bois, imprégnée d'un mélange d'eau et d'un ou plusieurs agents actifs,
caractérisée en ce qu'
elle contient en plus un alcool du groupe composé d'alcool benzylique, de 2-phényléthanol, de 2-phénoxyéthanol, de méthyldiglycol, d'éthyldiglycol, de propyldiglycol, de butyldiglycol, et de leurs mélanges.

2. Poudre de balayage selon la revendication 1, où l'agent actif est choisi du groupe composé d'huile minérale, de cire, de tensioactif et de leurs mélanges.

3. Poudre de balayage selon la revendication 1 ou 2, où la teneur en alcool du groupe alcool composé d'alcool benzylique, de 2-phényléthanol, de 2-phénoxyéthanol, de méthyldiglycol, d'éthyldiglycol, de propyldiglycol, de butyldiglycol, et de leurs mélanges est compris entre 1 et 11 % en poids, de préférence entre 2 et 8 % en poids.

4. Poudre de balayage selon une des revendications 1 à 3, contenant
20 à 80 % en poids de sciure de bois,
1 à 50 % en poids d'huile minérale
1 à 11 % en poids d'alcool du groupe composé d'alcool benzylique, de 2-phényléthanol, de 2-phénoxyéthanol, de méthyldiglycol, d'éthyldiglycol, de propyldiglycol, de butyldiglycol, et de leurs mélanges.

5. Poudre de balayage selon une des revendications 1 à 3, contenant
20 à 80 % en poids de sciures de bois,
1 à 25 % en poids de cire
0 à 50 % en poids de solvant hydrophobe
0 à 3 % en poids d'émulsifiant de cire 1 à 11 % en poids d'alcool du groupe composé d'alcool benzylique, de 2-phényléthanol, de 2-phénoxyéthanol, de méthyldiglycol, d'éthyldiglycol, de propyldiglycol, de butyldiglycol, et de leurs mélanges.

6. Poudre de balayage selon une des revendications 1 à 3, contenant
20 à 80 % en poids de sciure de bois,
1 à 50 % en poids de sable,
1 à 25 % en poids de tensioactif
1 à 11 % en poids d'alcool du groupe alcool composé d'alcool benzylique, de 2-phényléthanol, de 2-phénoxyéthanol, de méthyldiglycol, d'éthyldiglycol, de propyldiglycol, de butyldiglycol, et de leurs mélanges.
